# EUROPÄISCHE PATENTSCHRIFT

(11) **EP 0 079 594 B1**
(45) Veröffentlichungstag und Bekanntmachung des Hinweises auf die Patenterteilung: **29.01.1986**
(21) Anmeldenummer: 82110445.2
(22) Anmeldetag: 11.11.1982
(51) Int. Cl.: F27D 1/00, F23M 5/00, F24H 9/18

(54) **Heizungskessel**
Boiler for central heating
Chaudière du chauffage central

(30) Priorität: 11.11.1981 DE 3144744
(43) Veröffentlichungstag der Anmeldung: 25.05.1983
(73) Patentinhaber: LAFARGE REFRACTAIRES Société Anonyme, 92542 MontrougeCedex (FR)
(72) Erfinder: Spindeler, Herbert, D-4040 Neuss 21 (DE); Maassen, Hans-Willi, D-4133 Neukirchen-Vluyn (DE)
(74) Vertreter: Cohausz & Florack Patentanwälte

## Beschreibung

Die Erfindung betrifft einen Heizungskessel, mit einem Brenner und mit einer innerhalb des Heizungskessels angeordneten heissen Brennkammer, die sich unter Bildung eines Ringraumes zwischen Kesselwandung und Brennkammer an der Innenseite der Kesselwandung abstützt und zu diesem Zweck mit nach aussen hervorstehenden Abstandselementen versehen ist.

Es ist bekannt, die Brennkammer eines derartigen Heizungskessels aus hochtemperaturbeanspruchbarem metallischem Material herzustellen. In dem im allgemeinen zylinderförmigen Brennkamermantel sind nach aussen hervorstehende Noppen eingeprägt, die als Abstandselemente dienen.

Die Brennkammer eines derartigen Heizungskessels ist aufgrund ihres Abstandes von der Kesselwandung auch von aussen im wesentlichen ungekühlt, so dass sie entsprechend hohe Temperaturen annehmen und beibehalten kann. Bei der Verbrennung verbleiben regelmässig unverbrannte Rückstände des jeweils verbrannten Energieträgers. Wenn diese Rückstände auf einer Wandung sublimieren können, die eine wesentlich geringere Temperatur hat als die im eigentlichen Verbrennungsraum herrschende Temperatur, so würde die entsprechende Wandung verhältnismässig schnell mit einer Schicht unverbrannter Rückstände bedeckt sein, was nachteilig ist. Die heisse Brennkammer jedoch verhindert aufgrund ihrer verhältnismässig hohen Eigentemperatur eine derartige Sublimation der Rückstände, die somit im Verlaufe des weiteren Verbrennungsvorganges nachverbrennen können.

Es kommt aber nicht nur auf eine möglichst gute Nachverbrennung und damit einen möglichst günstigen Wirkungsgrad bei der eigentlichen Verbrennung, sondern auch darauf an, dass die erhitzen Rauchgase bei ihrem Entlangströmen an der Kesselwandung möglichst stark verwirbelt werden. Je intensiver die Verwirbelung ist, desto besser ist der Wärmeübergang auf die Kesselwandung und den an der Aussenseite desselben befindlichen Energieträger.

Bei einem Heizungskessel der eingangs genannten Art besteht der Nachteil, dass die zwischen der Brennkammer und der Kesselwandung entlangströmenden Rauchgase noch verhältnismässig wenig verwirbelt werden, so dass der Wärmeübergang entsprechend ungünstig ist. Auch gibt die metallische Wandung der Brennkammer aufgrund der verhältnismässig guten Wärmeleitung von Metall zumindest in geringem Masse auch noch Wärme nach aussen ab, das heisst in dem zwischen der Brennkammer und der Kesselwandung befindlichen Ringraum. Hierdurch entsteht eine Absenkung der Temperatur der Brennkammer. Auch wenn diese Absenkung nur verhältnismässig gering ist, kann die notwendige Nachverbrennung von Rückständen innerhalb der Brennkammer hierdurch nachteilig beeinflusst werden.

Es war deshalb Aufgabe der vorliegenden Erfindung, bei einem Heizungskessel der eingangs genannten Art Voraussetzungen für eine günstigere Wärmegewinnung zu schaffen, und zwar sowohl in bezug auf den Wärmeübergang in Richtung auf die Kesselwandung als auch in bezug auf die Nachverbrennungsvorgänge innerhalb der Brennkammer.

Beides lässt sich erfindungsgemäss gleichzeitig erreichen, wenn die Brennkammer aufgerauhte Oberflächen hat und wenn die Brennkammer ein aus keramischem Material mit mindestens 50% Faseranteil bestehendes, selbsttragendes Formteil ist.

An der Aussenseite der Brennkammer bewirken die aufgerauhten Oberflächen, dass die vorbeiströmenden Rauchgase intensiver verwirbelt und der Wärmeübergang in Richtung auf die Kesselwandung entsprechend verbessert werden. Die Verwirbelung ist wesentlich intensiver als diejenige, die beim Vorbeiströmen der Rauchgase an einer metallisch glatten Wandung entsteht. Allein durch die Herstellung der Brennkammer aus dem Fasermaterial erhält die Oberfläche eine wesentlich rauhere Struktur als die Wandung einer metallischem Brennkammer.

Entsprechendes gilt auch für die Innenseite der Brennkammer. Dort hat die durch das Fasermaterial bedingte rauhere Struktur die vorteilhafte Wirkung, dass die von der Flamme ausgehende Wärmestrahlung in wesentlich intensiverer Verteilung reflektiert wird und somit die Nachverbrennung entsprechend gefördert werden kann.

Es kommt als nächster Vorteil die Tatsache hinzu, dass das Fasermaterial aufgrund seiner gegenüber Metall wesentlich geringeren Wärmeleitfähigkeit an der Innenseite der Brennkammer eine höhere Temperatur erreichen kann als diejenige, die sich bei einer metallischen Brennkammerwand einstellen würde. In diesem Zusammenhang ergibt sich ferner eine leichtere und schnellere Aufheizbarkeit der Brennkammer.

Weitere durch die Erfindung erzielbare Vorteile ergeben sich im Rahmen der Herstellung, denn die aus Fasermaterial hergestellte Brennkammer ist wesentlich leichter als eine metallische Brennkammer. Ferner ist die Herstellung auch billiger. Darüberhinaus ist es auch günstig, dass sich die Abstandshalter bei der Herstellung anformen lassen, ohne dass hierzu ein zusätzlicher Arbeitsgang erforderlich ist.

Aufgrund des bei der Herstellung von derartigen Formteilen im allgemeinen angewendeten Herstellungsverfahrens ist es denkbar, dass das die Brennkammer bildende Formteil an ihrer dem Formkern zugewandten Seite eine nicht ganz so stark aufgerauhte Oberfläche hat wie auf der jeweils anderen Seite. Um aber auch auf der erstgenannten Seite eine möglichst starke Aufrauhung der Oberfläche zu erhalten, wird erfindungsgemäss weiterhin vorgeschlagen, dass das Formteil zusätzlich mit einer Beschichtung aus diesem Fasermaterial versehen ist. Da das Formteil in sich selbsttragend ist, genügt das Aufbringen einer verhältnismässig dünnen Beschichtung.

Weiterhin wird erfindungsgemäss vorgeschlagen, dass das die Brennkammer bildende Formteil zumindest an der Innenseite mit Rillen versehen oder wellenförmig ausgebildet ist. Hierdurch erhält die Innenseite der Brennkammer eine noch stärker strukturierte Form, so dass die Reflektion der Wärmestrahlung einem noch grösseren Bereich intensiviert wird. Zwar braucht die Oberfläche an der Aussenseite der Brennkammer diese Wellen- oder Rillenform nicht unbedingt ebenfalls aufzuweisen; im allgemeinen wird sich diese Form jedoch bei der Herstellung zumindest in geringem Masse auch auf die Aussenseite übertragen, zumal wenn man bestrebt ist, die Wandungsstärke der Brennkammer weitgehend gleich zu halten. Eine entsprechende Strukturierung der Aussenseite wiederum verbessert die dort gewünschte Verwirbelung der Rauchgasströmung.

Zwar ist es denkbar, die genannten Rillen oder Wellen in Umfangsrichtung oder auch schraubenlinienförmig verlaufen zu lassen. Für die Herstellung dürfte es im allgemeinen vorteilhafter sein, wenn sich die Rillen oder Wellen in Längsrichtung des Formteils erstrecken.

Das Formteil kann erfindungsgemäss ferner bei der Herstellung angeformte Rippen aufweisen, die als Abstandselemente ausgebildet sind. Auch diese Rippen werden sich zweckmässig in Längsrichtung des Formteils erstrecken. Wenn die Wandstärke des Formteils im Bereich der Rippen zumindest angenähert gleich der Wandstärke des übrigen Formteils ist, ergibt sich gleichzeitig an der Innenseite ein wellenförmiger Verlauf der Brennkammerwandung, wie er unabhängig von dieser Ausbildung der Abstandselemente auch in anderen Bereichen der Brennkammerwandung vorgesehen sein kann.

Nachfolgend werden einige Ausführungsbeispiele der Erfindung anhand einer Zeichnung näher beschrieben. Im einzelnen zeigen:
Fig. 1 und 2 jeweils als Quer- und Längsschnitt eine erste Ausführungsform;
Fig. 3 und 4 jeweils als Quer- und Längsschnitt eine abgewandelte Ausführungsform;
Fig. 5 und 6 jeweils als Quer- und Längsschnitt eine nächste Ausführungsform.

Die Ausführungsformen nach den Figuren 1 bis 4 betreffen jeweils einen Heizungskessel mit einer Durchgangsbrennkammer, während die Ausführungsform nach den Figuren 5 und 6 eine Umkehrbrennkammer betrifft. Die Wandung des hier nur schematisch angedeuteten Kessels ist mit der Bezugsziffer 10 bezeichnet.

Die in den drei Ausführungsbeispielen dargestellten Brennkammern 11, 12 und 13 bestehen jeweils aus einem keramischen Material, das einen Anteil von mindestens 50% an keramischen Fasern enthält. Hinzu kommen jeweils Bindemittel und gegebenenfalls geeignete Zusätze. Die Brennkammern 11, 12 und 13 sind jeweils Formteile, die selbsttragend sind und eine entsprechende Festigkeit haben. Der Querschnitt ist zumindest angenähert kreisförmig, während der Durchmesser so gewählt ist, dass zwischen der Aussenseite der Brennkammern 11 bis 13 einerseits und der Kesselwandung 10 andererseits ein Ringraum 14 verbleibt.

Bei der Ausführungsform nach den Fig. 1 und 2 hat die Brennkammer 11 drei jeweils in einem Winkelabstand von 120⁰ angeordnete Rippen 15, die im Querschnitt gesehen einen angenähert wellenförmigen Verlauf haben. Die Materialstärke bleibt auch im Bereich der Rippen 15 der Materialstärke des übrigen Teils der Brennkammer 11 zumindest angenähert gleich. Die Rippen 15 erstrecken sich in Längsrichtung über die ganze Länge der Brennkammer 11.

Dasselbe gilt auch für die Brennkammer 12 der Ausführungsform nach den Fig. 3 und 4. Es sind hier jedoch vier Rippen 15 in einem Winkelabstand von 90° zueinander ausgebildet. Zusätzlich ist im Zusammenhang mit diesem Ausführungsbeispiel dargestellt, dass die Innenseite der Brennkammer 12 mit sich in Längsrichtung erstreckenden Rillen 16 versehen sein kann. Alternativ ist es denkbar, an der Innenseite der Brennkammer 12 nutenähnliche Aussparungen 17 vorzusehen. Die Rillen 16 bzw. die Aussparungen 17, die über den ganzen Umfang der Brennkammerwandung verteilt sein können, haben beide den Zweck, in unterschiedliche Richtung weisende Reflektionsflächen zu schaffen, um die von der im mittleren Querschnittsbereich befindlichen Flamme ausgehenden Wärmestrahlungen möglichst überall hin zu reflektieren und hierdurch die Nachverbrennung zu verbessern.

In einem weiteren Querschnittsteil der Fig. 3 ist angedeutet, dass die Brennkammer 12 gegebenenfalls auch mit einer Beschichtung 18 aus Fasermaterial versehen werden kann. Es ist nämlich denkbar, dass an derjenigen Brennkammerseite, die an dem bei der Herstellung verwendeten Formkern anliegt, eine glattere Oberflächenstruktur entsteht als an der jeweils anderen Brennkammerseite. Sollte die Oberfläche durch das verhältnismässig feste Anliegen an den Formkern nicht ausreichend rauh sein, so kann eine rauhere Oberflächenstruktur durch die Beschichtung 18 hergestellt werden.

Bei der Ausführungsform nach den Fig. 5 und 6 hat die Brennkammer 13 ebenfalls vier Rippen 15. Zwei derselben liegen sich seitlich diametral gegenüber, während die anderen beiden Rippen 15 im unteren Bereich ausgebildet sind. Es ist nämlich denkbar, dass die Wandung 10 eines Kessels an der untersten Stelle einer etwas nach innen hineinragenden Schiene 19 oder dergleichen aufweist, so dass in diesem Bereich keine Abstützungsmöglichkeit für eine Rippe 15 gegeben ist.

Die als Umkehrbrennkammer ausgebildete Brennkammer 13 ist an ihrem einen Ende geschlossen. Ihre schalenförmig ausgebildete Stirnseite hat eine in axialer Richtung nach vorne hervorstehende Ausbauchung 20. Diese dient als Distanzstück, mittels dessen sich die Brennkammer 13 innerhalb des Heizungskessels in axialer Richtung an einen benachbarten Konstruktionsteil abstützen kann, ohne mit ihrer ganzen Stirnfläche voll zur Anlage zu kommen.

## Patentansprüche

1. Heizungskessel, mit einem Brenner und mit einer innerhalb des Heizungskessels angeordneten heissen Brennkammer, die sich unter Bildung eines Ringraumes zwischen Kesselwandung und Brennkammer an der Innenseite der Kesselwandung abstützt und zu diesem Zweck mit nach aussen hervorstehenden Abstandselementen versehen ist, dadurch gekennzeichnet, dass die Brennkammer (11, 12, 13) aufgerauhte Oberflächen aufweist, die aus keramischem Material mit mindestens 50% Faseranteilen bestehen, und dass die Brennkammer (11, 12, 13) als aus diesem Material bestehendes, selbsttragendes Formteil ausgebildet ist.

2. Heizungskessel nach Anspruch 1, dadurch gekennzeichnet, dass das Formteil zusätzlich mit einer Beschichtung (18) aus diesem Fasermaterial versehen ist.

3. Heizungskessel nach Anspruch 1 oder 2, dadurch gekennzeichnet, dass das die Brennkammer (11, 12, 13) bildende Formteil zumindest an der Innenseite mit Rillen (16) versehen oder unter Bildung von Aussparungen (17) wellenförmig ist.

4. Heizungskessel nach Anspruch 3, dadurch gekennzeichnet, dass sich die Rillen (16) oder durch die Aussparungen (17) gebildeten Wellen in Längsrichtung des Formteils erstrecken.

5. Heizungskessel nach einem der vorherigen Ansprüche, dadurch gekennzeichnet, dass das Formteil bei der Herstellung angeformte Rippen (15) aufweist, die als Abstandselemente ausgebildet sind.

6. Heizungskessel nach Anspruch 5, dadurch gekennzeichnet, dass die Wandstärke des Formteils im Bereich der Rippen (15) zumindest angenähert gleich der Wandstärke des übrigen Formteils ist.

## Claims

1. Heating boiler, with a burner and a hot combustion chamber which is arranged within the heating boiler and is supported on the inside of the boiler wall, forming an annular space between the boiler wall and the combustion chamber, and is provided for this purpose with outward-projecting spacer elements, characterised in that the combustion chamber (11, 12, 13) has roughened surfaces which consist of a ceramic material with a fibre fraction of at least 50 per cent, and that the combustion chamber (11, 12, 13) is constructed as a self-supporting moulding consisting of this material.

2. Heating boiler according to claim 1, characterised in that the moulding is additionally provided with a coating (18) of this fibre material.

3. Heating boiler according to claim 1 or 2, characterised in that the moulding forming the combustion chamber (11, 12, 13) is, at least on the inside, provided with grooves (16) or is corrugated with the formation of recesses (17).

4. Heating boiler according to claim 3, characterised in that the grooves (16) or the corrugations formed by the recesses (17) extend in the longitudinal direction of the moulding.

5: Heating boiler according to one of the preceding claims, characterised in that the moulding has ribs (15) which are moulded on during production and are designed as spacer elements.

6. Heating boiler according to claim 5, characterised in that the wall thickness of the moulding in the region of the ribs (15) is at least approximately equal to the wall thickness of the remainder of the moulding.

## Revendications

1. Chaudière de chauffage comportant un brûleur et une chambre de combustion, prévue à l'intérieur de la chaudière, et qui s'appuie contre la face intérieure de la paroi de la cuve en formant un volume annulaire entre la paroi de la cuve et la chambre de combustion, et comporte à cet effet des éléments d'écartement, en saillie vers l'extérieur, caractérisée en ce que la chambre de combustion (11, 12, 13) présente une surface rugueuse qui est composée d'une matière céramique avec au moins 50% de fibres et en ce que la chambre de combustion (11, 12, 13) réalisée dans ce matériau, constitute une pièce de forme autoportante.

2. Chaudière de chauffage selon la revendication 1, caractérisée en ce que la pièce de forme est en outre munie d'un revêtement (18) en ce matériau formé de fibres.

3. Chaudière de chauffage selon la revendication 1 ou 2, caractérisée en ce que la pièce de forme qui constitue la chambre de combustion (11, 12, 13) est munie de rainures (16) sur sa face intérieure ou est ondulée par des découpes (17).

4. Chaudière de chauffage selon la revendication 3, caractérisée en ce que les rainures (16) ou les ondulations formées par les découpes (17) s'étendent dans la direction longitudinale de la pièce de forme.

5. Chaudière de chauffage selon l'une des revendications précédentes, caractérisée en ce que la pièce de forme comporte des nervures (15) réalisées lors de sa fabrication et qui constituent des éléments d'écartement.

6. Chaudière de chauffage selon la revendication 5, caractérisée en ce qu'au niveau des nervures (15), l'épaisseur de paroi de la pièce de forme est au moins approximativement égale à l'épaisseur de la paroi de la partie restante de la pièce de forme.
